# DEMANDE DE BREVET EUROPEEN

(11) **EP 1 118 360 A1**
(43) Date de publication de la demande: **25.07.2001**
(21) Numéro de dépôt: 00128535.2
(22) Date de dépôt: 27.12.2000
(51) Int. Cl.: A63C 9/08

(54) **Dispositif de retenue d'une chaussure sur un article de sport**

(30) Priorité: 21.01.2000 FR 0000871
(71) Demandeur: Salomon S.A., 74370 Metz-Tessy (FR)
(72) Inventeur: Couderc, Bernard, 74000 Annecy (FR); Edmond, Jean-Pierre, 74100 Annemasse (FR)

(57) **Abrégé**

Dispositif de retenue (1) d'une chaussure (2) sur un article de sport. Le dispositif (1) comprend un élément de positionnement arrière, deux bords latéraux (16, 17), et un lien unique (22) prévu pour relier les bords (16, 17).

Le dispositif (1) est caractérisé par le fait que lien (22) présente deux points d'attache (34, 40) ou plus à un premier des bords (16, 17), et un point d'attache unique (28) au second des bords (16, 17).

## Description

L'invention se rapporte au domaine des dispositifs de retenue d'une chaussure sur un article de sport, dans des domaines tels que le ski ou le surf sur neige, le patin à roues, la raquette à neige, ou autre.

Certains dispositifs sont prévus pour retenir des chaussures souples, alors que d'autres sont prévus pour retenir des chaussures rigides.

Dans le cas des chaussures souples, il est connu d'utiliser des dispositifs qui comprennent une embase prévue pour recevoir la semelle de la chaussure, un élément de positionnement arrière prévu pour recevoir l'arrière de la tige de la chaussure, et deux liens prévus pour retenir la chaussure de façon amovible sur l'embase. Le premier lien se situe sensiblement au niveau du métatarse du pied d'un utilisateur, tandis que le deuxième lien se situe sensiblement au niveau du cou-de-pied de l'utilisateur.

Chaque lien comprend une première branche courte ancrée à un bord latéral extérieur du dispositif, une deuxième branche longue ancrée à un bord latéral intérieur du dispositif, et un verrou qui solidarise l'une à l'autre les branches de façon amovible.

Pour chausser ou pour déchausser, c'est-à-dire pour solidariser la chaussure au dispositif ou pour l'enlever, l'utilisateur doit effectuer des manipulations compliquées. Il doit plier le corps pour atteindre les branches et le verrou, associer les branches, régler la tension des branches, cela pour chaque lien. Ces opérations prennent du temps parce qu'il est nécessaire d'ajuster plusieurs fois les tensions des liens. En effet, la chaussure se déforme ou se déplace quand l'utilisateur plie son corps, au moment du chaussage, si bien que lorsqu'il reprend une position de conduite, la tension n'est pas adaptée.

Ces opérations nécessitent d'effectuer des efforts pénibles, car les verrous sont relativement difficiles à atteindre. C'est le cas en particulier quand l'utilisateur a une combinaison et un sac dorsal ou ventral.

L'invention a notamment pour objet un dispositif de retenue d'une chaussure souple dont la structure est simplifiée, et qui permet un chaussage ou un déchaussage simple, c'est-à-dire facile, rapide, et sans ou avec peu de fatigue.

Un dispositif de retenue d'une chaussure sur un article de sport, selon l'invention, comprend un élément de positionnement arrière prévu pour recevoir l'arrière de la tige de la chaussure, deux bords latéraux, et un lien unique prévu pour relier les bords.

Le dispositif selon l'invention est caractérisé par le fait que le lien présente deux points d'attache où plus à un premier bord, et un point d'attache unique au second bord.

Etant donné que le lien est unique, et qu'en plus il est relié par un point d'attache unique à l'un des bords, la structure du dispositif selon l'invention est simplifiée.

Le dispositif est également caractérisé par le fait que les points d'attache du même bord comprennent des moyens de liaison permanente du lien au bord, et par le fait que le point d'attache unique comprend un moyen de liaison amovible du lien au bord.

L'ouverture ou la fermeture du lien se fait avantageusement par un nombre réduit de manipulations, car il suffit d'agir au niveau du point d'attache unique.

D'autres caractéristiques et avantages de l'invention seront mieux compris à l'aide de la description qui va suivre, en regard du dessin annexé illustrant, par des exemples non limitatifs, comment l'invention peut être réalisée, et dans lequel :
- la figure 1 est une vue en perspective d'un dispositif de retenue d'une chaussure selon un premier exemple de réalisation de l'invention, dans un cas où la chaussure est retenue,
- la figure 2 est une autre vue en perspective du dispositif selon la figure 1,
- la figure 3 est une vue similaire à la figure 1, dans un cas où la chaussure n'est pas retenue sur le dispositif,
- la figure 4 est une vue schématique partielle d'un dispositif de retenue selon un deuxième exemple de réalisation,
- la figure 5 est similaire à la figure 4 pour un troisième exemple de réalisation,
- la figure 6 est similaire à la figure 4 pour un quatrième exemple de réalisation,
- la figure 7 est similaire à la figure 4 pour un cinquième exemple de réalisation.

Le premier exemple de réalisation est décrit ci-après à l'aide des figures 1 à 3.

Comme le montre la figure 1, un dispositif de retenue 1 permet de retenir une chaussure 2 sur une planche 3.

Pour des raisons de commodité, la chaussure 2 est représentée de manière symbolique en traits fins.

La planche 3 est destinée à la pratique du surf sur neige, ou snowboard.

De manière connue le dispositif 1 comprend une embase 4 qui s'étend, selon une direction longitudinale L du dispositif 1, entre une extrémité avant 5 et une extrémité arrière 6.

L'embase 4 présente une face supérieure 7 prévue pour être en vis à vis de la semelle de la chaussure 2, et une face inférieure 8 prévue pour prendre place au-dessus ou contre une face supérieure 9 de la planche 3.

L'embase 4 est retenue à la planche 3 par un moyen de retenue représenté sous la forme d'un disque 10, ce dernier étant lui-même solidarisé à la planche 3 par exemple au moyen de vis.

De préférence, l'embase 4 présente des coussins avant 11, 12 et arrière 13 prévus pour recevoir la semelle de la chaussure 2. Les coussins 11, 12 et 13 permettent notamment d'amortir des chocs, ou des vibrations. Pour cette raison, ils sont de préférence réalisés à partir d'une matière plastique souple telle que du polyuréthanne, du silicone, du caoutchouc, ou autre.

Le dispositif 1 présente un côté extérieur 14 et un côté intérieur 15, qui correspondent respectivement à un côté extérieur d'un pied et à un côté intérieur du même pied, quand ce dernier est en place sur le dispositif.

Le premier exemple décrit correspond à un dispositif 1 prévu pour accueillir un pied droit.

Un bord latéral extérieur 16 s'élève en saillie par rapport à l'embase 4 du côté extérieur 14 du dispositif 1, et un bord intérieur 17 s'élève en saillie par rapport à l'embase 4 du côté intérieur 15 du dispositif 1.

Vers l'arrière du dispositif 1, un arceau 18 relie l'un à l'autre les bords latéraux extérieur 16 et intérieur 17. L'arceau 18 présente une face interne 19 prévue pour positionner la chaussure 2 sur le dispositif 1 dans le sens de la longueur, c'est-à-dire selon la direction longitudinale L. Cela revient à dire que l'arceau 18 est un élément de positionnement arrière.

Un élément d'appui arrière 20 présente une face interne 21 prévue pour recevoir la tige de la chaussure 2 au niveau du bas de jambe de l'utilisateur.

De préférence, l'élément d'appui arrière 20 est articulé par tout moyen sur les bords latéraux extérieur 16 et intérieur 17, selon un axe d'articulation orienté selon une direction transversale W du dispositif 1.

Bien entendu la direction transversale W est sensiblement perpendiculaire à la direction longitudinale L, et sensiblement parallèle à la face inférieure 8 du dispositif 1.

Une butée, non visible sur la figure, limite un mouvement de basculement vers l'arrière de l'élément d'appui arrière 20.

Un lien 22 est prévu pour retenir la chaussure 2 de façon amovible sur l'embase 4, et donc sur le dispositif 1.

Le lien 22, qui s'étend du côté extérieur 14 au côté intérieur 15 du dispositif 1, comprend un capot 23 prévu pour couvrir la tige de la chaussure 2 au niveau du dessus du pied de l'utilisateur.

Selon l'invention, le dispositif 1 comprend un premier moyen et un deuxième moyen de liaison permanente du capot 23 au côté extérieur 14 du dispositif, ainsi qu'un moyen de liaison amovible du capot 23 au côté intérieur 15 du dispositif, comme il est expliqué après plus en détail.

Le capot 23 est une pièce qui présente une souplesse suffisante pour épouser la forme de la tige de la chaussure 2.

Comme il est bien connu de l'homme du métier, le capot 23 peut comprendre une ou plusieurs couches de matière plastique, de tissu, de mousse ou de matériau équivalent. Les couches sont agencées et solidarisées les unes aux autres par tout moyen tel que la couture, le collage, le surmoulage ou autre.

Dans le mode de réalisation illustré, le moyen de liaison amovible, du capot 23 au côté intérieur 15 du dispositif, comprend une crémaillère 24 et un verrou 25.

La crémaillère 24 est solidarisée à une extrémité intérieure 26 du capot 23, par un moyen de solidarisation représenté sous la forme d'un rivet 27.

Le verrou 25 est solidarisé au bord intérieur 17 du dispositif, du côté intérieur 15, par un moyen de solidarisation représenté sous la forme d'une vis 28.

Bien entendu le verrou 25, bien connu de l'homme de l'art, permet une retenue amovible de la crémaillère 24.

Comme le montre mieux la figure 2, le premier moyen de liaison permanente comprend une première branche 29 pour solidariser le capot 23 au côté extérieur 14 du dispositif. La première branche 29 est solidarisée par un premier bout 30 à une première extrémité extérieure 31 du capot 23, par exemple à l'aide d'un rivet 32. Un deuxième bout 33 de la première branche 29 est solidarisé au bord extérieur 16 par exemple à l'aide d'une vis 34.

Par analogie, le deuxième moyen de liaison permanente comprend une deuxième branche 35 pour solidariser le capot 23 au côté extérieur 14 du dispositif.

La deuxième branche 35 est solidarisée par un premier bout 36 à une deuxième extrémité extérieure 37 du capot 23, par exemple à l'aide d'un rivet 38. Un deuxième bout 39 de la deuxième branche 35 est solidarisé au bord extérieur 16 par exemple à l'aide d'une vis 40.

Le premier moyen de liaison permanente est situé sensiblement au niveau de la cheville de l'utilisateur, et le deuxième moyen de liaison permanente est situé sensiblement au niveau du métatarse, quand le pied et la chaussure 2 sont retenus sur le dispositif. Cela revient à dire que la première branche 29 est reliée au bord extérieur 16 vers la cheville de l'utilisateur, et que la deuxième branche 35 est reliée au bord extérieur 16 vers le métatarse.

Le moyen de liaison amovible est quant à lui situé soit au niveau de la cheville, soit légèrement plus en avant du dispositif par rapport à la cheville.

Les trois vis 28, 34, 40, qui retiennent le verrou 25 et les branches 29, 35, matérialisent trois points d'ancrage du capot 23 qui permettent une retenue de la chaussure 2 satisfaisante. Cela signifie que l'utilisateur peut conduire la planche 3 avec autant de précision qu'avec un dispositif traditionnel. Cependant, le dispositif 1 selon l'invention permet un chaussage ou un déchaussage plus rapide parce qu'il faut manipuler un seul verrou.

De plus, la localisation particulière du verrou 25 vers l'intérieur du pied facilite l'accès manuel. En particulier, il est aisé de manipuler le verrou 25 avec la main située du côté du corps opposé au côté auquel appartient le pied. L'utilisateur peut atteindre le verrou en gardant le centre de gravité du corps entre les pieds, ce qui présente l'avantage de lui faire conserver son équilibre.

La figure 3 est similaire à la figure 1. Elle montre le dispositif 1 dans un état d'ouverture, après que le verrou 25 ait libéré la crémaillère 24. Le capot 23 tend naturellement à occuper une position d'ouverture, c'est-à-dire une position dans laquelle l'extrémité intérieure 26 est suffisamment éloignée du bord intérieur 17 pour permettre un passage de la chaussure, notamment au moment du chaussage.

Les autres exemples de réalisation de l'invention sont présentés ci-après à l'aide des figures 4 à 7. Seules les différences par rapport au premier exemple sont mises en évidence, les éléments communs ne sont pas décrits à nouveau. Pour cette raison, les figures sont simplifiées.

Le deuxième exemple est décrit à l'aide de la figure schématique 4.

Le capot 50 d'un dispositif de retenue présente, par analogie avec le premier exemple, une extrémité intérieure 51, une première extrémité extérieure 52, et une deuxième extrémité extérieure 53.

Une première branche 54 et une deuxième branche 55 permettent la liaison du capot 50 à un bord extérieur du dispositif.

La différence par rapport au premier exemple réside dans l'agencement des éléments constitutifs du moyen de liaison amovible. Ce dernier comprend un verrou 56 solidarisé au capot 50, et une crémaillère 57 solidarisée à un bord intérieur du dispositif.

Le troisième exemple est décrit à l'aide de la figure schématique 5.

Le capot 60 d'un dispositif de retenue présente, par analogie avec les exemples précédents, une extrémité intérieure 61, une première extrémité extérieure 62, et une deuxième extrémité extérieure 63.

Comme dans le deuxième exemple, un verrou 64 est solidarisé au capot 60, et une crémaillère 65 est solidarisée à un bord intérieur du dispositif.

La différence, par rapport aux exemples précédents, réside dans la structure des premier et deuxième moyens de liaison permanente du capot 60 à un côté extérieur du dispositif.

Le premier moyen de liaison permanente comprend une première extrémité 66 d'une branche unique 67. Le deuxième moyen de liaison permanente comprend une deuxième extrémité 68 de la branche 67. Cette dernière est de préférence réalisée au moyen d'une sangle faite par exemple avec des fibres synthétiques.

Une gaine 69 du capot 60 permet le passage d'une portion 70 de la branche 67. La branche 67 peut glisser autour d'un passant 71, réalisé par exemple à l'aide d'un tourillon, à l'intérieur de la gaine. Cette structure permet à la branche 67 de coulisser dans la gaine 69. Il s'ensuit que la distance entre une extrémité 66, 68 de la branche 67 et une extrémité extérieure 62, 63 du capot 60 est variable. Bien entendu, une extrémité de la branche se rapproche du capot quand l'autre s'éloigne. Cet agencement permet un auto-ajustement des tensions exercées sur le capot 60 après serrage pour retenir une chaussure.

Le quatrième exemple est décrit à l'aide de la figure schématique 6.

Le capot 80 d'un dispositif de retenue présente une extrémité intérieure 81, une première extrémité extérieure 82, et une deuxième extrémité extérieure 83.

Le moyen de liaison amovible comprend un verrou 84 solidarisé au capot 80 au niveau de l'extrémité intérieure 81, et une crémaillère 85 solidarisée du côté intérieur du dispositif. Le verrou 84 est articulé sur le capot 80 selon un axe d'articulation 86, par exemple au moyen d'une vis ou d'un rivet. La crémaillère 85 est également articulée sur le bord intérieur selon un axe d'articulation 87. Le premier moyen de liaison permanente comprend une première entretoise 88 articulée d'une part à la première extrémité extérieure 82 selon un axe 89, et d'autre part à une première branche 90.

Par analogie, le deuxième moyen de liaison permanente comprend une deuxième entretoise 91 articulée d'une part à la deuxième extrémité extérieure 83 selon un axe 92, et d'autre part à une deuxième branche 93.

La disposition relative de l'axe d'articulation 86 du verrou 84 et des axes d'articulation 89, 92 des entretoises 88, 91, sur le capot 80, permet au capot 80 de jouer le rôle d'un palonnier. La distance entre l'axe 89 de la première extrémité extérieure 82 et l'axe 86 d'articulation du verrou 84 représente la longueur d'un premier bras de levier. De même la distance entre l'axe 92 de la deuxième extrémité extérieure 83 et l'axe 86 d'articulation du verrou 84 représente la longueur d'un deuxième bras de levier.

Bien entendu, les premier et deuxième bras de levier peuvent avoir une longueur identique ou différente. Dans tous les cas, les tensions sont équilibrées dans le lien, notamment au niveau des branches 90, 93 et des entretoises 88, 91. L'équilibrage des tensions permet une répartition homogène de la pression exercée par le lien sur la tige de la chaussure, quand cette dernière est retenue par le lien.

Le cinquième exemple est décrit à l'aide de la figure schématique 7.

Le capot 100 d'un dispositif de retenue présente une extrémité intérieure 101, une première extrémité extérieure 102, et une deuxième extrémité extérieure 103.

Le moyen de liaison amovible comprend un verrou 104 solidarisé au capot 100, et une crémaillère 105 solidarisée du côté intérieur du dispositif.

Un câble 106, accroché d'une part à la première extrémité extérieure 102 et d'autre part à la deuxième extrémité extérieure 103 par tout moyen, contribue à réaliser la structure des premier et deuxième moyens de liaison permanente. Des éléments de guidage non représentés sont prévus pour guider le câble 106 sur un bord extérieur du dispositif. Il peut s'agir de poulies, de passants, d'un tunnel, ou de tout moyen équivalent. Là encore les tensions de serrage sont équilibrées dans le capot 100 pendant la retenue d'une chaussure.

Bien entendu, le câble 106 pourrait être remplacé par une corde, une sangle, ou tout moyen équivalent.

Pour chacun des exemples, le dispositif peut être réalisé avec tous les matériaux mis en oeuvre selon toutes les techniques connues.

Bien entendu, l'invention n'est pas limitée aux exemples ci-avant décrits, et comprend tous les équivalents techniques pouvant entrer dans la portée des revendications qui vont suivre.

En particulier, il peut être prévu des moyens de réglage de la position des moyens de liaison du capot aux bords du dispositif.

## Revendications

1. Dispositif de retenue (1) d'une chaussure (2) sur un article de sport, le dispositif (1) comprenant un élément de positionnement arrière prévu pour recevoir l'arrière de la tige de la chaussure (2), deux bords latéraux (16, 17), et un lien unique (22) prévu pour relier les bords latéraux (16, 17), caractérisé par le fait que le lien (22) présente deux points d'attache (34, 40) ou plus à un premier des bords (16, 17), et un point d'attache unique (28) au second des bords (16, 17).

2. Dispositif de retenue (1) selon la revendication 1, caractérisé par le fait que les points d'attache du même bord comprennent des moyens de liaison permanente du lien (22) au bord, et par le fait que le point d'attache unique comprend un moyen de liaison amovible du lien (22) au bord.

3. Dispositif de retenue (1) selon la revendication 1 ou 2, caractérisé par le fait qu'il comprend des moyens d'ajustement des tensions entre les points d'attache.

4. Dispositif de retenue (1) selon l'une des revendications 1 à 3, caractérisé par le fait qu'il comprend des moyens d'équilibrage des tensions entre les points d'attache.

5. Dispositif de retenue (1) selon l'une des revendications 2 à 4, caractérisé par le fait que, lorsque la chaussure (2) et le pied d'un utilisateur sont retenus sur le dispositif (1), un premier moyen de liaison permanente est situé sensiblement au niveau de la cheville, un deuxième moyen de liaison permanente est situé sensiblement au niveau du métatarse, et le moyen de liaison amovible est situé soit au niveau de la cheville, soit légèrement plus en avant du dispositif par rapport à la cheville.

6. Dispositif de retenue (1) selon la revendication 1 ou 2, caractérisé par le fait que l'un des bords latéraux est un bord extérieur (16), que l'autre des bords latéraux est un bord intérieur (17), et que les deux bords (16, 17) sont en saillie par rapport à une embase (4).

7. Dispositif de retenue (1) selon la revendication 6, caractérisé par le fait que le moyen de liaison amovible comprend un verrou (25) solidarisé au bord intérieur (17), et une crémaillère (24) solidarisée à une extrémité intérieure (26) du capot (23).

8. Dispositif de retenue (1) selon la revendication 6, caractérisé par le fait que le moyen de liaison amovible comprend un verrou (56, 64, 84, 104) solidarisé au capot (50, 60, 80, 100), et une crémaillère (57, 65, 85, 105) solidarisée au bord intérieur (17).

9. Dispositif de retenue (1) selon la revendication 7 ou 8, caractérisé par le fait que les premier et deuxième moyens de liaison permanente comprennent, respectivement, une première branche (29, 54) solidarisée à une première extrémité extérieure (31, 52) du capot (23, 50), et une deuxième branche (35, 55) solidarisée à une deuxième extrémité extérieure (37, 53) du capot (23, 50).

10. Dispositif de retenue (1) selon la revendication 7 ou 8, caractérisé par le fait que les premier et deuxième moyens de liaison permanente comprennent une branche unique (67) et au moins un passant (71) solidaire du capot (60), la branche (67) glissant autour du passant (71).

11. Dispositif de retenue (1) selon la revendication 7 ou 8, caractérisé par le fait que les premier et deuxième moyens de liaison permanente comprennent chacun une entretoise (88, 91) articulée d'une part à une extrémité extérieure (82, 83) du capot (80), et d'autre part à une branche (90, 93), les axes d'articulation (89, 92) des entretoises (88, 91) sur le capot (80) étant disposés, par rapport à l'axe d'articulation (86) du verrou (84) sur le capot (80), de façon que le capot joue le rôle d'un palonnier.

12. Dispositif de retenue (1) selon la revendication 7 ou 8, caractérisé par le fait que les premier et deuxième moyens de liaison permanente comprennent un câble (106) accroché à la première (102) et à la deuxième (103) extrémité extérieure du capot 100), ainsi que des éléments de guidage du câble (106) situés sur le bord extérieur (16) du dispositif (1).
